# EUROPÄISCHE PATENTSCHRIFT

(11) **EP 3 015 598 B1**
(45) Veröffentlichungstag und Bekanntmachung des Hinweises auf die Patenterteilung: **11.04.2018**
(21) Anmeldenummer: 15002626.8
(22) Anmeldetag: 08.09.2015
(51) Int. Cl.: D06N 5/00, E04D 12/00

(54) **VERWENDUNG EINER UNTERDACHBAHN IN STEILDÄCHERN MIT ANGRENZENDEN DACHFLÄCHEN**
USE OF A ROOFING UNDERLAY IN A STEEP-PITCHED ROOF WITH ADJACENT ROOF SURFACES
UTILISATION D'UNE MEMBRANE DE SOUS-TOITURE DANS DES TOITS INCLINES AYANT DES SURFACES DE TOIT ADJACENTES

(30) Priorität: 31.10.2014 DE 102014015967
(43) Veröffentlichungstag der Anmeldung: 04.05.2016
(73) Patentinhaber: Ewald Dörken AG, 58313 Herdecke (DE)
(72) Erfinder: Schröer, Jörn, DE - 58313 Herdecke (DE); Pasiwan, Uwe, DE - 27243 Harpstedt (DE); Klingelhage, Norbert, DE - 58300 Wetter (DE)
(74) Vertreter: Von Rohr Patentanwälte Partnerschaft mbB

(56) Entgegenhaltungen:
- EP-A1- 2 527 530
- EP-A2- 2 339 088
- WO-A1-01/90506
- WO-A1-2013/085700
- DD-A1- 265 591
- DE-A1- 10 128 078
- DE-A1-102009 050 246

## Beschreibung

Die vorliegende Erfindung betrifft eine Verwendung einer Unterdachbahn in Steildächern mit angrenzenden Dachflächen gemäß Patentanspruch 1.

Unterdachbahnen sind seit Jahren aus der Praxis bekannt. Ihre Aufgabe besteht primär darin, im Steildach die Wasserdichtigkeit unter der Hartbedachung herzustellen.
Als Bahnenware wird die Unterdachbahn in Streifen auf einem Dach befestigt. Allerdings kann zwischen die Bahnen Wind eindringen und die Wirkung der Dämmung durch Konvektion und Durchströmen mindern. Abhilfe schafft hier das Verbinden der Bahnen untereinander. Dies kann durch Verwendung eines Klebebandes oder - besonders verlegefreundlich - durch Nahtselbstverklebung erreicht werden.
In einer bezüglich der Verklebesicherheit weiter verbesserten Variante ist die Verwendung zweier gegenüberliegenden Klebeflächen vorgesehen, so dass letztlich Kleber in Kleber verklebt wird. Diese Klebezonen müssen dazu auf verschiedenen Seiten der Unterdachbahn liegen, wie dies in Fig. 1 dargestellt ist.
Aus dem Stand der Technik gemäß der DE 10128078 A1 sind weiter Dichtungsbahnen für Fassaden bekannt, bei denen die Klebezonen auf der gleichen Seite der Bahn liegen.

Für einfache Geometrien eines Steildachs, wie Pultdächer und Satteldächer, ist die oben beschriebene Vorausrüstung der Unterdachbahn ausreichend, um eine effiziente Materialausnutzung zu ermöglichen.
Für schwierigere Geometrien, insbesondere solche, bei denen Dachflächen aneinandergrenzen, wie beispielsweise bei Walmdächern, Krüppelwalmdächern oder Dächern mit Kehlen, ergibt sich hingegen die Problematik, dass große Verschnittmengen auftreten, die leicht mehr als 20% des eingesetzten Materials ausmachen. Dies ist in Fig. 2 dargestellt. Je mehr sich dabei die Form vom Trapez zum Dreieck nähert, desto umfangreicher fällt der Verschnitt aus. Dies hängt damit zusammen, dass die Bahnen dergestalt überlappend verlegt werden, dass sich keine Hinterläufigkeit für Wasser ergibt.

Das gleiche Problem ergibt sich auch dann, wenn nur eine Klebezone vorhanden ist und die Gegenfläche kleberfrei ist. Auch in diesem Fall führt die überlappende Verlegung dazu, dass entsprechender Verschnitt abfällt.

Die EP 2 527 530 A1 offenbart eine bitumöse Dachbahn mit einer zumindest einlagigen Trägerschicht. Die Trägerschicht umfasst ein Vlies, welches entweder mit Bitumen imprägniert oder in einem polymeren Kunststoff eingebettet ist. Darüber hinaus sind in Längsrichtung der Bahn oberseitig und unterseitig verlaufende Bitumenstreifen vorgesehen, wobei die oberseitigen Bitumenstreifen gegenüber den unterseitigen Bitumenstreifen in Querrichtung der Bahn um eine Streifenbreite versetzt sind.
Aus der WO 01/90506 A1 geht eine Dachabdichtungsbahn hervor, die eine Trägerschicht und auf zumindest einer Seite der Trägerschicht angeordnete und voneinander beabstandete Streifen aus bituminösen Material aufweist.
In der WO 2013/085700 A1 ist eine thermoplastische Abdeckungsfolie offenbart. Auf einer Seite der Folie ist ein vollständiger Klebstoffauftrag vorgesehen, wobei auf der gegenüberliegenden Seite lediglich ein längsrandseitiger Klebstoffauftrag vorgesehen ist.
Die DE 10 2009 050 246 A1 offenbart eine Bahn für Bauzwecke, auf deren Seite Klebestreifen für die Verklebung vorgesehen sind.

Die EP 2 339 088 A2 offenbart eine Dampfbremse als Folienelement bei der Wärmedämmung von Gebäuden, wobei die Dampfbremse rasterartige Markierungen als Schnitthilfslinien zur Bildung eines Schnittmusters aufweist.

Aufgabe ist es nun, eine nahtselbstklebende Bahn zu verwenden, die ohne nennenswerten Verschnitt insbesondere auch an Steildächern mit angrenzenden Dachflächen eingesetzt werden kann.

Die vorgenannte Aufgabe wird erfindungsgemäß durch die Verwendung einer Unterdachbahn mit den Merkmalen des Anspruchs 1 gelöst. Vorteilhafte Ausführungen sind Gegenstand der Unteransprüche.

Die gleiche Seite ist diejenige Seite, die im verlegten Zustand nach unten zeigt, anders als dies in Fig. 3 dargestellt ist. Damit lässt sich die Bahn auch bei überlappender Verlegung in der Ebene um 180° drehen und verschnittfrei verlegen.
Die Klebezonen an den Rändern können verschieden ausgebildet sein. Dies kann sowohl die Kleberauswahl, die Breite des Kleberauftrags und/oder die Grammatur des Kleberauftrags betreffen.
Auch können die Klebezonen durchgehend oder unterbrochen, bevorzugt als Streifen, ausgebildet sein.
Vorzugsweise ist die Gegenfläche bei Verklebung mehrerer Bahnen zu einer Dichtschicht aus Unterdachbahnen als Folienartige Fläche ausgebildet, um eine winddichte und/oder luftdichte Verklebung zu ermöglichen. Nach der Erfindung handelt es sich bei Unterdachbahnen um mehrlagige Produkte, die eine Vliesebene enthalten. Dies behindert die sichere Verklebung bei nur auf einer Seite befindlichen Klebezonen. In einer Weiterentwicklung der Erfindung ist daher ein randseitiger Teilbereich frei von der weiteren Schicht, insbesondere der Vliesschicht, wobei auf dem freien Bereich dann die Klebezone zumindest partiell vorgesehen ist. Dies ist in Fig. 4 dargestellt. Ergänzend zu einer Vliesebene kann im Übrigen ein Folienschicht vorgesehen sein. Die Vlies- und/oder Folienschicht dient bevorzugt als Tragschicht für eine diffusionsoffene Schicht in Form eines atmungsaktiven Films. Damit wird die Unterdachbahn insgesamt diffusionsoffen. Dies bedeutet natürlich, dass die ergänzend zur Funktionsschicht vorgesehenen weiteren Schichten ebenfalls diffusionsoffen sind.
Bei einer bevorzugten Ausgestaltung der Erfindung ist die Bahn mit 4 Klebezonen ausgerüstet, wobei zwei Klebezonen auf der Oberseite der Bahn und zwei Klebezonen auf der Unterseite der Bahn vorgesehen sind. Dabei sind die Klebezonen ober- und unterseitig an einem Rand versetzt zueinander angeordnet, wie sich dies aus Fig. 5 ergibt. Bevorzugt sind die Klebezonen dabei so versetzt angeordnet, dass das Entstehen von Dickstellen beim Rollen wickeln reduziert wird.

Auch hier können alle 4 Klebezonen verschieden sein, bevorzugt sind jedoch die Klebezonen 1a und 1b sowie 2a und 2b (vgl. Fig. 5) gleich und ermöglichen die Verklebung "Kleber in Kleber".

Alternativ können auch einzelne Zonen nur als besonders ausgebildete Gegenfläche für die Klebezone der anderen Bahn ausgebildet sein. Dies erfolgt z.B. durch Abdecken mit einem Liner, um beispielsweise Feuchtigkeit/Schmutz fernzuhalten. In einer anderen Variante sind die Gegenflächen z.B. durch Lack oberflächenbehandelt und ggf. zusätzlich durch einen Liner abgedeckt.

Um eine leichtere Verlegung insbesondere bei regelmäßigen Walmdächern zu ermöglichen, können die einzelnen Bahnen oberseitig zudem mit wenigstens einer Schnittmarkierung versehen sein. Die Schnittmarkierung weist dabei bevorzugt Hilfslinien für mögliche Schnitte auf. In Fig. 6 ist eine Schnittmarkierung mit Hilfslinien dargestellt, die in Winkeln von 30°, 45° und 60° verlaufen. Auf einer Bahn sind bevorzugt eine Vielzahl von Schnittmarkierungen vorgesehen, die sich periodisch wiederholen. Die Schnittmarkierung bzw. die einzelnen Hilfslinien der Schnittmarkierung können durch eine Bedruckung und/oder einer Prägung in der Oberfläche realisiert sein.

Bei der verwendeten Bahn als solcher handelt es sich bevorzugt um Rollenwaren mit einer Bahnlänge zwischen 30 m und 100 m, insbesondere von etwa 50 m. Die Breite der Bahn liegt bevorzugt zwischen 1 m und 3 m und insbesondere bei etwa 1,5 m.

Darüberhinaus ist die Bahn bevorzugt durch nachfolgende Materialeigenschaften bzw. Bereiche gekennzeichnet, die für sich oder in beliebiger Kombination miteinander vorgesehen sein können:
- Wasserdampfdurchlässigkeit der Bahn: sd-Wert < 0,3m und/oder
- Grammatur der Folie der Bahn: 10-200 g/m2, bevorzugt 30-150 g/m2, weiter 50-100 g/m2 und/oder
- Grammatur des Vlieses der Bahn: 20-500 g/m², bevorzugt 50-300 g/m², weiter 70-200 g/m² und/oder
- Breite der Klebezone: cm und/oder
- Anzahl der Streifen pro Klebezone: 1-15, bevorzugt 3-12, weiter 5-9 und/oder
- Streifenbreite eines Streifens: 1-30 mm, bevorzugt 1,5-10 mm, weiter 2-5 mm und/oder
- Flächengewicht des Klebers: 50-500 g/m², bevorzugt 75-300 g/m² weiter 100-150 g/m² und/oder
- Randüberstand der Beschichtung: 2-90 mm, bevorzugt 4-30 mm, weiter 8-15 mm und/oder
- Platzierung der Klebezone: 1-90 mm vom Rand entfernt, bevorzugt 3-70 mm, weiter 5-50 mm und/oder
- verwendeter Kleber: a) Hotmelts auf Basis Polyolefin, Polyamid, Polyurethan und/oder Acrylat und/oder
   b) Getrocknete Dispersionen oder Lösungen von Acrylaten und/oder Poyurethanen und/oder
- Auftragstechnik: Zulauf vorgefertigter Klebebänder oder Inline-Auftrag aus einer Düse und erkalten bzw. trocknen

Nachfolgend werden Ausführungsbeispiele der Erfindung beschrieben. Auch Merkmale aus einzelnen Ausführungsbeispielen können in anderen Ausführungsbeispielen eingesetzt bzw. gegen dort vorhandene Merkmale ausgetauscht werden, ohne den Gegenstand der durch die Ansprüche definierten Erfindung zu verlassen.
1a) Ein 110 g/m2 Polyester-Nadelvlies wird mit 90 g/m2 TPU extrusionsbeschichtet. Es ergibt sich eine diffusionsoffene Bahn. Dabei steht die Beschichtung an beiden Rändern 15 mm über. Kurz nach dem Erkalten laufen an beiden Rändern ieweils auf der Vliesseite vorgefertigte Klebestreifen zu. Dabei handelt es sich um ein Dispersionsacrylat mit aufgebrachtem Liner. Die Klebestreifen weisen eine Breite von 40 mm und ein Flächengewicht von 125 g/m2 auf und werden 3 mm vom Rand der Beschichtung platziert.
1b) In einer Variante von 1a) laufen bei der Beschichtung auf der Beschichtungsseite an beiden Rändern jeweils 90 mm breite Liner direkt auf die Beschichtung zu und decken die Gegenfläche ab. Platzierung 5 mm vom Rand entfernt.
2) Ein thermisch verfestigtes 70 g/m2 Polypropylen-Spinnvlies wird mit einem weiteren thermisch verfestigten 40 g/m2 Polypropylen-Spinnvlies und einem 25 g/m2 atmungsaktiven Film ("Breathable Film") zu einem dreischichtigen Verbund thermisch laminiert, bei dem die Vliesschichten außen liegen. Anschließend werden mit beheizten Düsen Polyolefin-Hotmelts gemäß Fig. 5 aufgetragen und mit einem Liner abgedeckt.
   Klebezonen 1a und 1b:
   Breite 30 mm, Grammatur 80 g/m2, Platzierung 10 mm vom Rand entfernt
   Klebezonen 2a und 2b:
   9 Streifen, Streifenbreite 3 mm, Klebezonenbreite 60 mm, Grammatur 50 g/m2, Platzierung 45 mm vom Rand entfernt.
3a) Ein thermisch verfestigtes 60 g/m2 Polypropylen-Spinnvlies wird mit einem 30 g/m2 atmungsaktiven Film ("Breathable Film") zu einem zweischichtigen Verbund thermisch laminiert. Auf der Vliesseite werden jeweils 20 mm vom Rand entfernt Polyolefinhotmelts aufgetragen und mit einem Liner abgedeckt.
   Klebezone 1:
   Breite 30 mm, Grammatur 110 g/m2
   Klebezone 2:
   3 Streifen, Streifenbreite 10 mm, Klebezonebreite 55 mm, Grammatur 115 g/m2
3b) Der zweischichtige Verbund aus 3a) wird mit einem 40 g/m2 Polypropylendrehergewebe und einem 20 g/m2 Polypropylen Spinnvlies zu einem 4-lagigen Laminat verklebt, so dass sich die Vliesseiten außen befinden. Anschließend werden Klebezonen aus angedicktem Lösungsmittelacrylat gemäß Fig. 5 aufgetragen, thermisch getrocknet und mit einem Liner abgedeckt.
   Klebezonen 1a und 1b:
   Breite 15 mm, Grammatur 40 g/m2, Platzierung 50 mm vom Rand entfernt
   Klebezonen 2a und 2b:
   11 Streifen, Streifenbreite 4 mm, Klebezonenbreite 90 mm, Grammatur 100 g/m2, Platzierung 5 mm vom Rand entfernt.
4) Ein thermisch verfestigtes 120 g/m2 Polyester-Spinnvlies wird mit einer Acrylatdispersion beschichtet und getrocknet, so dass sich ein Gesamtflächengewicht von 220 g/m2 ergibt. Anschließend werden an beiden Rändern auf der Vliesseite vorgefertigte Klebebänder aus UV-vernetzbarem Reinacrylat appliziert und mit einem Liner abgedeckt.
5 Streifen, Streifenbreite 2 mm, Klebezonenbreite 50 mm, Grammatur 85 g/m2, Platzierung 15 mm vom Rand entfernt.
Die Gegenfläche wird auf einer Breite von 100 mm mit 20 g/m2 nicht klebriger Acrylatdispersion lackiert und getrocknet und stellt damit einen besonders sicheren Verklebungspartner dar.

## Patentansprüche

1. Verwendung einer Unterdachbahn in Steildächern mit angrenzenden Dachflächen, mit längsrandseitigen Klebezonen, wobei an jedem Längsrandbereich jeweils eine Klebezone mit jeweils einer Breite zwischen 2 und 10 cm auf der im verlegten Zustand der Bahn nach untern zeigenden Unterseite der Bahn vorgesehen ist, wobei die Unterdachbahn mehrlagig ausgebildet ist und wenigstens eine Vliesschicht und einen atmungsaktiven Film aufweist und wobei die Unterdachbahn diffusionsoffen ausgebildet ist und einen S_{d}-Wert < 0,5 m aufweist.

2. Verwendung nach Anspruch 1, **dadurch gekennzeichnet, dass** die randseitige Klebezone vom äußerem Längsrand der Bahn beabstandet sind.

3. Verwendung nach Anspruch 1 oder 2, **dadurch gekennzeichnet, dass** die Klebezonen streifenförmig, gegebenenfalls als unterbrochene Streifen, ausgebildet sind.

4. Verwendung nach einem der vorhergehenden Ansprüche, **dadurch gekennzeichnet, dass** die Klebezonen an den unterschiedlichen Längsrandbereichen der Bahn unterschiedlich ausgebildet sind und dass, vorzugsweise, die Klebezonen einen unterschiedlichen Kleber, eine unterschiedliche Breite des Klebeauftrags, eine unterschiedliche Anzahl von Klebestreifen und/oder eine unterschiedliche Grammatur des Klebeauftrags aufweisen.

5. Verwendung nach einem der vorhergehenden Ansprüche, **dadurch gekennzeichnet, dass** die Klebezonen derart ausgebildet sind, dass bei Verklebung mit einer benachbarten Unterdachbahn eine winddichte und/oder luftdichte Verklebung erfolgt.

6. Verwendung nach einem der vorhergehenden Ansprüche, **dadurch gekennzeichnet, dass** eine Lage der Bahn eine geringere Breite als eine andere Lage der Bahn aufweist und dass in dem randseitigen Teilbereich der kürzeren Lage zumindest bereichsweise Kleber einer Klebezone vorgesehen ist.

7. Verwendung nach Anspruch 6, **dadurch gekennzeichnet, dass** der Kleber der Klebezone des randseitigen Teilbereichs auf die Lage mit geringerer Breite übergreift.

8. Verwendung nach einem der vorhergehenden Ansprüche, **dadurch gekennzeichnet, dass** ober- und unterseitig längsrandseitig jeweils eine Klebezone vorgesehen ist.

9. Verwendung nach einem der vorhergehenden Ansprüche, **dadurch gekennzeichnet, dass** die an einem Rand der Bahn ober- und unterseitig vorgesehenen Klebezonen versetzt zueinander angeordnet sind.

10. Verwendung nach einem der vorhergehenden Ansprüche, **dadurch gekennzeichnet, dass** die Versetzung der ober- und unterseitigen Klebezonen an einem Längsrandbereich der Bahn derart gewählt ist, dass bei Verklebung benachbarter Bahnen eine Kleber-in-Kleber-Verbindung zwischen Klebezonen benachbarter Bahnen entsteht.

11. Verwendung nach einem der vorhergehenden Ansprüche, **dadurch gekennzeichnet, dass** die Ausbildung derart ist, dass die Gegenfläche für die Klebezone einer anderen Bahn mit einem Liner, insbesondere durch einen Lack, abgedeckt und/oder oberflächenbehandelt ist.

12. Verwendung nach einem der vorhergehenden Ansprüche, **dadurch gekennzeichnet, dass** auf der Ober- und/oder Unterseite der Bahn wenigstens eine Schnittmarkierung vorgesehen ist und dass, vorzugsweise, über die Länge der Bahn eine Mehrzahl sich periodisch wiederholender Schnittmarkierungen vorgesehen sind.

13. Verwendung nach Anspruch 12, **dadurch gekennzeichnet, dass** die Schnittmarkierung Hilfslinien unter einem Winkel zur Längsrichtung der Bahn aufweist und dass, vorzugsweise, die Schnittmarkierung Hilfslinien unter einem Winkel von wenigstens 30°, 45° und/oder 60° aufweist.

14. Verwendung nach Anspruch 13, **dadurch gekennzeichnet, dass** die Hilfslinien durch eine Bedruckung und/oder einer Prägung auf der Ober- und/oder Unterseite der Bahn erzeugt sind.

## Claims

1. A use of a roofing underlay in steep-pitched roofs with adjacent roof surfaces, comprising adhesive zones on the longitudinal-edge sides, wherein, in each longitudinal-edge region, an adhesive zone, each having a width of between 2 and 10 cm, is provided on the underside of the membrane which is downward-facing in the installed state of the membrane, the roofing underlay being formed in multiple layers and comprising at least one non-woven layer and a breathable film, and the roofing underlay being diffusion permeable and having an S_{d} value < 0.5 m.

2. The use according to claim 1, **characterised in that** the edge-side adhesive zone is spaced apart from the outer longitudinal edge of the membrane.

3. The use according to claim 1 or 2, **characterised in that** the adhesive zones are strip-shaped and, where appropriate, are formed as interrupted strips.

4. The use according to any one of the preceding claims, **characterised in that** the adhesive zones are differently formed in the various longitudinal-edge regions of the membrane and **in that**, preferably, the adhesive zones comprise a different adhesive, have a different width of the adhesive application, a different number of adhesive strips and/or a different mass per unit area of the adhesive application.

5. The use according to any one of the preceding claims, **characterised in that** the adhesive zones are formed such that, on bonding with a neighbouring roofing underlay, a windproof and/or airtight bond results.

6. The use according to any one of the preceding claims, **characterised in that** one layer of the membrane has a smaller width than another layer of the membrane and **in that**, in the edge-side subregion of the shorter layer, adhesive is provided, at least in regions of an adhesive zone.

7. The use according to claim 6, **characterised in that** the adhesive of the adhesive zone of the edge-side subregion overlaps the layer having smaller width.

8. The use according to any one of the preceding claims, **characterised in that** an adhesive zone is provided on both the upper and lower sides of the longitudinal edge.

9. The use according to any one of the preceding claims, **characterised in that** the adhesive zones provided on the upper and lower sides on an edge of the membrane are arranged offset with respect to one another.

10. The use according to any one of the preceding claims, **characterised in that** the offset of the upper-side and lower-side adhesive zones in a longitudinal-edge region of the membrane are selected such that, on bonding of neighbouring membrane, an adhesive-in-adhesive bond is created between adhesive zones of neighbouring membranes.

11. The use according to any one of the preceding claims, **characterised in that** the structure is such that the mating surfaces for the adhesive zone of another membrane is covered and/or surface treated with a liner, in particular by means of a lacquer.

12. The use according to any one of the preceding claims, **characterised in that** at least one cutting mark is provided on the upper side and/or lower side of the membrane and **in that**, preferably, a plurality of periodically recurring cutting marks are provided over the length of the membrane.

13. The use according to claim 12, **characterised in that** the cutting mark comprises auxiliary lines at an angle to the longitudinal direction of the membrane and **in that**, preferably, the cutting mark comprises auxiliary lines at an angle of at least 30°, 45° and/or 60°.

14. The use according to claim 13, **characterised in that** the auxiliary lines are generated by printing and/or embossing on the upper and/or lower side of the membrane.

## Revendications

1. Utilisation d'une membrane de sous-toiture dans des toits inclinés ayant des surfaces de toit adjacentes, comprenant des zones adhésives côté bord longitudinale, au niveau de chaque zone de bord longitudinal se trouve respectivement une zone adhésive ayant respectivement une largeur entre 2 et 10 cm sur la face inférieure de la membrane orientée vers le bas dans l'état posé de la membrane, la membrane de sous-toiture étant formée en plusieurs couches et présentant au moins une couche de tissu non-tissé et un film respirant et la membrane de sous-toiture étant formée ouverte à la diffusion et présentant une valeur S_{d}< 0,5 m.

2. Utilisation selon la revendication 1, **caractérisée en ce que** les zones adhésives côté bord sont espacées du bord longitudinal le plus à l'extérieur de la membrane.

3. Utilisation selon la revendication 1 ou 2, **caractérisée en ce que** les zones adhésives sont formées en forme de bande, le cas échéant sous forme de bandes interrompues.

4. Utilisation selon une des revendications précédentes, **caractérisée en ce que** les zones adhésives sont formées différemment au niveau des différentes zones de bord longitudinal de la membrane et **en ce que**, de préférence, les zones adhésives présentent un adhésif différent, une largeur différente d'application d'adhésif, un nombre différent de bandes adhésives et/ou un grammage différent d'application d'adhésif.

5. Utilisation selon une des revendications précédentes, **caractérisée en ce que** les zones adhésives sont formées de telle sorte que, lors du collage avec une membrane de sous-toiture adjacente, un collage étanche à l'air et/ou au vent soit formé.

6. Utilisation selon une des revendications précédentes, **caractérisée en ce qu'**une position de la membrane présente une largeur moindre par rapport à une autre position de la membrane et **en ce que**, dans la zone partielle côté bord de la position la plus courte, l'adhésif d'une zone adhésive est prévu au moins par zones.

7. Utilisation selon la revendication 6, **caractérisée en ce que** l'adhésif de la zone adhésive de la zone partielle côté bord chevauche la position ayant la plus petite largeur.

8. Utilisation selon une des revendications précédentes, **caractérisée en ce qu'**une zone adhésive est prévue côté bord longitudinal sur le côté supérieur et le côté inférieur, respectivement.

9. Utilisation selon une des revendications précédentes, **caractérisée en ce que** les zones adhésives prévues sur un bord de la membrane du côté supérieur et du côté inférieur sont disposées décalées les unes des autres.

10. Utilisation selon une des revendications précédentes, **caractérisée en ce que** le décalage des zones adhésives du côté supérieur et du côté inférieur est choisi, au niveau d'une zone de bord longitudinal de la membrane, de manière à ce que, lors du collage de membranes adjacentes, une liaison adhésif-à-adhésif des membranes adjacentes soit formée.

11. Utilisation selon une des revendications précédentes, **caractérisée en ce que** la conception est telle que la face opposée pour la zone adhésive d'une autre membrane soit recouverte et/ou traitée en surface par un revêtement, notamment par un vernis.

12. Utilisation selon une des revendications précédentes, **caractérisée en ce que**, sur le côté supérieur et/ou inférieur de la membrane, au moins une marque de découpe est prévue et **en ce que**, de préférence, une pluralité de marques de découpe se répétant périodiquement est prévue sur la longueur de la membrane.

13. Utilisation selon la revendication 12, **caractérisée en ce que** la marque de découpe présente des lignes auxiliaires formant un angle par rapport à la direction longitudinale de la membrane et **en ce que**, de préférence, la marque de découpe présente des lignes auxiliaires formant un angle d'au moins 30°, 45° et/ou 60°.

14. Utilisation selon la revendication 13, **caractérisée en ce que** les lignes auxiliaires sont produites par une impression et/ou un gaufrage sur le côté supérieur et/ou inférieur de la membrane.
